# EUROPÄISCHE PATENTSCHRIFT

(11) **EP 0 179 182 B1**
(45) Veröffentlichungstag und Bekanntmachung des Hinweises auf die Patenterteilung: **09.01.1991**
(21) Anmeldenummer: 85100934.0
(22) Anmeldetag: 30.01.1985
(51) Int. Cl.: B65D 5/72

(54) **Verpackungsbehälter**
Packaging container
Récipient d'emballage

(30) Priorität: 15.09.1984 DE 8427244 U
(43) Veröffentlichungstag der Anmeldung: 30.04.1986
(73) Patentinhaber: Altenloh, Brinck & Co. GmbH & Co. KG, D-5828 Ennepetal (DE)
(72) Erfinder:
(74) Vertreter: Patentanwälte Dr. Solf & Zapf

(56) Entgegenhaltungen:
- CH-A- 352 618
- US-A- 3 044 680
- US-A- 3 272 321
- US-A- 3 616 989
- US-A- 4 066 205

## Beschreibung

Die vorliegende Erfindung betrifft einen Verpakkungsbehälter aus Pappe oder ähnlichem Material, insbesondere eine aus Zuschnitten durch Falten und/oder Kleben hergestellte, in Grundfläche und Querschnitt rechteckige Schachtel mit einem zur Aufbewahrung und Entnahme von Einzelteilen vorgesehenen Unterteil und einem darüber stülpbaren, das Unterteil verschließenden Oberteil, das um einen als Scharnier wirkenden Falz an der Oberseite des Oberteils aufklappbare, eine Zugriffsöffnung zum Unterteil freigebende Wandbereiche aufweist.

Verpackungsbehälter der genannten Art sind bekannt. Beispielsweise ist eine sogenannte Taschentuch-Box im Handel, deren Oberteil um einen als Scharnier wirkenden Falz an ihrer Oberseite eine von vorn nach oben aufklappbare, eine Zugriffsöffnung zum Unterteil freigebene Klappe aufweist, die von vorderen, seitlichen und oberen Wandbereichen gebildet wird. Das Unterteil weist eine bis nahe an die Grundfläche herunterreichende obere und frontseitige Öffnung auf, von deren nach innen abstehenden Randbereichen die vorrätigen Stapel von Papiertaschentüchern am Herausfallen gehindert werden.

Ein derartig ausgebildeter Verpackungsbehälter ist zwar zur Aufbewahrung und Entnahme von Stoff- oder Papierwaren geeignet, nicht aber für Einzelteile wie Schrauben, Nieten, Scheiben, Splinte, Nägel u. dgl. Kleinteile des Metallwarenhandels. Hier war es unter anderem üblich, diese Kleinteile in Pappschachteln aufzubewahren, die jeweils aus einem Unterteil und einem darüber stülpbaren Oberteil bestehen. Die Inhaltsangabe wie Durchmesser, Länge, Gewindemaß etc. war mittels Aufklebeetiketten an der Frontseite oder Oberseite des Schachteloberteils angegeben.

Nachteile solcher Stülpschachteln bestehen unter anderem darin, daß zur Entnahme eines Teiles der Deckel ganz abgenommen werden muß, was umständlich und zeitraubend ist. Dabei kam es durch Vertauschen der Oberteile in der praxis vor, daß die Inhaltsbezeichnungen verwechselt wurden. Vielfach wurde auch beim Abnehmen der Deckel eine begrenzte Regalhöhe als hinderlich und demzufolge als nachteilig empfunden.

Für Kleineisenteile sind daher bereits Vorschläge zur Aufbewahrung in Schachteln bekannt geworden, bei welchen eine Kopfwand um ein in der Nähe der Standfläche befindliches, als Falz ausgebildetes Scharnier nach vorn aufschwenkbar ausgebildet ist. Derartige Verpackungsbehälter haben jedoch den Nachteil, daß die zumeist in einer ungeordneten Schüttung darin aufbewahrten Kleinteile dem verschwenkbaren Wandteil folgend nachrutschen und dieses entgegen der Schließrichtung sperren.

Weiterhin ist aus der US-A-30 44 680 ein Verpackungsbehälter bekannt, bei dem das Oberteil und das Unterteil einstückig ausgeführt sind. Hierbei besteht der Deckel des Verpackungsbehälters aus einem durchgehenden Wandabschnitt, der über eine Biegekante (Falz) mit der angrenzenden Seitenwand verbunden ist. An diesem Deckel sind Seitenwandabschnitte rechtwinklig in Richtung auf den Behälterboden abgebogen, die als Führungslaschen dienen, und an ihrer der Biegekante gegenüberliegenden Randkante sind die Führungslaschen kreisbogenförmig verlaufend ausgebildet, so daß eine Verschwenkbarkeit innerhalb des Behälters gegeben ist. Hierbei ist der von den beiden anderen Rändern der Führungslaschen eingeschlossene Winkel 90°. so daß ein vollständiges Öffnen des Deckels nicht möglich ist, ohne daß die Führungslaschen außer Eingriff mit dem Behälter kommen. Zudem besteht durch die Einstückigkeit des Verpakkungsbehälters der Nachteil, daß die Füllung des Behälters über die Entnahmeöffnung erfolgen muß, wobei jedoch der hochgeklappte Deckel störend ist.

Der vorliegenden Erfindung liegt nun die Aufgabe zugrunde, ausgehend von einem Verpakkungsbehälter der eingangs beschriebenen Art, diesen derart zu verbessern, daß ohne ein Abheben des Oberteils eine leichte Zugriffsmöglichkeit von oben gegeben ist, wobei die Funktion der Stülpschachtel bestehend aus Ober- und Unterteil erhalten bleibt und eine preisgünstige Herstellung als sogenannter Faltbehälter aus Zuschnitten durch Falten und/oder Kleben auf üblichen Maschinen gegeben ist.

Die Aufgabe wird mit einem Verpackungsbehälter aus pappe oder ähnlichem Material gelöst, der insbesondere eine aus Zuschnitten durch Falten und/oder Kleben hergestellte, in Grundfläche und Querschnitt rechteckige Schachtel darstellt, der aus einem zur Aufbewahrung und Entnahme von Einzelteilen vorgesehenen Unterteil und einem darüber stülpbaren, aus vier rechtwinklig über eine obere, ebene Wand miteinander verbundenen Seitenwänden, das Unterteil verschließenden Oberteil besteht, wobei die obere Wand durch einen Falz in einen hinteren und einen vorderen Wandabschnitt unterteilt ist und am hinteren Wandabschnitt Seitenwandabschmitte rechtwinklig in Richtung auf das Unterteil abgebogen sind, die mit den zugehörigen, die Längswände bildenden Seitenwänden verbunden sind und an dem vorderen Wandabschnitt - beginnend am Falz und ausgehend von dem am Falz endenden Längsrändern des vorderen Wandabschnitts - als Führunglasche dienenden Seitenwandabschnitte angeformt sind, die senkrecht zur Oberseite in Richtung auf das Unterteil abgewinkelt und an ihrer dem Falz gegenüberliegenden Randkante kreisbogenförmig ausgebildet sind, so daß eine Verschwenkbarkeit innerhalb des Oberteils gegeben ist, wobei der von den durch die Randkante verbundenen, oberen Längsrändern und den zu diesen quer verlaufenden Längsrändern der Seitenwandabschnitte eingeschlossene Winkel > 90 ° ist sowie die als Seitenwandabschnitte ausgebildeten Führungslaschen mit dem Oberteil über Sollbruchstellen im Bereich von die Seitenwandabschnitte trennenden Schlitzen verbunden sind.

Durch die erfindungsgemäße Ausgestaltung bleibt der Charakter der Stülpschachtel und deren Funktion voll erhalten, und es wird die zusätzliche Möglichkeit gegeben, daß ohne Abziehen des Unterteils eine Entnahme der im Behälter befindlichen Artikel von oben durch eine Zugriffsöffnung, die nach der Entnahme wieder leicht geschlossen werden kann, erfolgen kann. Hierbei wird jedoch eine Führung innerhalb des Behälters in jedem Falle sichergestellt, so daß ein problemloses Zuklappen möglich ist.

Weitere vorteilhafte Ausgestaltungen des erfindungsgemäßen Verpackungsbehälters sind in den Unteransprüchen enthalten.

Die Erfindung wird nunmehr im folgenden anhand der in den beiliegenden Zeichnungen dargestellten Ausführungsbeispiele näher erläutert. Es zeigen:
Fig. 1 eine perspektivische Ansicht eines erfindungsgemäßen Verpackungsbehälters, wobei Unter- und Oberteil voneinander getrennt dargestellt sind,
Fig. 2 eine perspektivische Ansicht des Oberteils gemäß Fig. 1 mit geöffneter Zugriffsöffnung,
Fig. 3 eine Aufsicht auf einen Zuschnitt zur Herstellung des Oberteils gemäß Fig. 2,
Fig. 4 eine Aufsicht auf eine weitere Ausbildung eines Zuschnitts zur Herstellung des Oberteils gemäß Fig. 2.

Ein erfindungsgemäßer Verpackungsbehälter 1 besteht vorzugsweise aus Pappe und weist ein Unterteil 2 und ein Oberteil 3 auf. Die beiden Teile 2 und 3 sind in Grundfläche und Querschnitt rechteckig ausgebildet. Das Unterteil 2 weist einen ebenen Boden 4 und je zwei stirnseitige Wände 5, 6 sowie zwei Längswände 7, 8 auf und ist somit in üblicher Weise als ein Unterteil der bekannten Stülpschachteln ausgebildet. Die Wände 5, 6, 7, 8 umschließen den nach oben offenen Innenraum 9 des Unterteils 2.

Das Oberteil 3 besteht aus seinen beiden Längswänden 10, 11 und den beiden Stirnwänden 12, 13. Das Oberteil weist weiterhin eine obere, ebene, das Oberteil verschließende Wand 14 auf. Diese Wand 14 ist in zwei Wandabschnitt 15, 16 durch einen parallel zu den Stirnwänden 12, 13 verlauffenden Falz 17 unterteilt. Dieser Falz 17 ist scharnierartig ausgebildet. Die Wand 14 ist als von den Längswänden 10, 11 und der Stirnwand 13 getrennter Faltzuschnitt ausgebildet und ist mit der Stirnwand 12 über eine Biegekante 18 verbunden. An den beiden Längsrändern der Wand 14 sind im Bereich der Wandabschnitte 15, 16 Seitenwandabschnitte 19, 20 ausgebildet. Diese Seitenwandabschnitte 19, 20 sind rechtwinkelig zur Wand 14 in Richtung auf das Unterteil abgebogen und verlaufen parallel zu den Längswänden 10, 11 innerhalb des Oberteils 3. Die Seitenwandabschnitte 19 sind dabei am Wandabschnitt 15 angeformt und sind mit der jeweils zugeordneten Längswand 10, 11, vorzugsweise durch Kleben, verbunden. Die Seitenwandabschnitte 20 sind von den Seitenwandabschnitten 19 durch quer zu den Längsrändern der Wand 14 verlaufende Schlitze 21 getrennt, so daß der Wandabschnitt 16 zusammen mit den angeform- . ten Seitenwandabschnitten 20 um den Falz 17 nach oben, wie dies in Fig. 2 dargestellt ist, geschwenkt werden kann und damit eine Zugriffsoffnung 22 freigibt. Die Seitenwandabschnitte 20 weisen kreisbogenförmig verlaufende Randkanten 23 auf, so daß die freie Verschwenkbarkeit innerhalb des Oberteils 3 gegeben ist. Vorzugsweise sind die von der Randkante 23 verbundenen Längsränder 24, 25 des Seitenwandabschnittes 20 gleich lang ausgebildet, so daß der Radius der kreisbogenförmigen Randkante 23, ausgehend von dem Falz 17 als Schwenkachse, mindestens gleich der Länge der Längsränder 24 und 25 ist. Wie sich weiterhin aus Fig. 2 ergibt, ist in einem Kreisbogenbereich vor den Rändern 25 der Seitenwandabschnitte 20 eine Radiusvergrößerung des Radius R um einen Betrag a vorhanden, wobei der Betrag R+a kleiner/gleich der Höhe h des Oberteils ist. Durch diese Radiusvergrößerung wird erreicht, daß im aufgeklappten Zustand, wie in Fig. 2 dargestellt, eine Selbsthaltung durch eine durch die Radiusvergrößerung erzeugte erhöhte Reibung bzw. Klemmung erreicht wird. Die Seitenwandabschnitte 20 dienen als Führungszungen beim Öffnen und Schließen des Wandabschnittes 16. Die Ränder 25 der Seitenwandabschnitte 20 schließen mit den oberen Rändern 24 vorzugsweise einen stumpfen Winkel ein, wie dies in den Fig. dargestellt ist. Der zwischen diesen beiden Rändern eingeschlossene Winkel sollte mindestens 90° sein, wobei jedoch vorzugsweise ein Winkel größer 90° vorhanden ist. Hierdurch wird eine Vergrößerung des Führungsbereichs der Seitenwandabschnitte 20 innerhalb des Oberteils erzielt.

Der Falz 17 verläuft in einem Abstand von der Vorderkante 26 des Wandabschnittes 16, der kleiner bzw. gleich der Höhe des Oberteils ist.

Weiterhin ist es erfindungsgemäß zweckmäßig, wie dies in Fig. 1 dargestellt ist, wenn die Schlitze 21 zwischen den beiden Seitenwandabschnitten 19,20 nicht vollständig ausgebildet sind, sondern noch mindestens eine Verbindung zwischen den beiden Seitenwandabschnitten im Schlitzbereich in Form einer Art Sollbruchstelle 27 vorhanden ist. Hierdurch kann das Oberteil in gewohnter Weise als Oberteil einer Stülpschachtel zunächst verwendet werden, und erst wenn es erwünscht wird, kann durch Aufbrechen der Sollbruchstellen 27 die Verschwenkbarkeit des Wandababschnittes 16 mit seinen Führungslaschen ermöglicht werden.

Weiterhin ist es von Vorteil, wenn an der Vorderkante 26 des Wandabschnittes 16 noch eine Grifflasche 28 angeformt ist, mit der der Wandabschnitt 16 leicht erfaßt und somit zum Öffnen bzw. Schließen der Zugriffsöffnung um den Falz 17 verschwenkt werden kann.

Aufgrund der vorbeschriebenen erfindungsgemäßen Ausgestaltung verlaufen die als Führungslaschen dienenden Seitenwandabschnitte 20 im aufgestülpten Zustand des Oberteils auf dem Unterteil zwischen den Längswänden 10, 11 und 7, 8 von Oberteil und Unterteil, so daß die im Innenraum des Unterteils befindlichen Teile das Verschwenken der Führungslaschen nicht behindern können.

In Fig. 3 ist der Zuschnitt des Oberteils 3 des Verpackungsbehältnisses gemäß Fig. 1 dargestellt. Wie sich daraus ergibt, kann das erfindungsgemäße Oberteil damit aus einem einzigen Pappzuschnitt hergestellt werden, und zwar mit üblichen Maschinen, so daß eine sehr kostengünstige Herstellung möglich ist.

In Fig. 4 ist eine weitere Ausführung eines erfindungsgemäßen Zuschnittes des Oberteiles 3 dargestellt. Dieser Zuschnitt ist wie folgt aufgebaut. Er weist eine T-Grundform auf, wobei der obere waagerechte T-Schenkel von den durch die beiden Längswände 10, 11 und eine Stirnwand 12 bildenden Zuschnittsteilen gebildet wird, wobei die Teile für die Stirnwand 12 zwischen den beiden Längswandteilen angeordnet ist. Der senkrechte T-Schenkel setzt sich aus den beiden Teilen für die Wandabschnitte 15, 16 zusammen, wobei sich das Teil für den Wandabschnitt 15 an das Teil für die Stirnwand 12 anschließt. An den Längsrändern der Teile für die Wandabschnitte 15,16 sind die Teile für die Seitenwandabschnitte 19, 20 angeschlossen. In Verlängerung des Teils für den Wandabschnitt 16 sind zwei Laschenabschnittsteile 28a, 28b angeformt, die gemeinsam die Grifflasche 28 bilden. An den äußeren Laschenabschnittsteil 28b schließt sich der die Stirnwand 13 bildende Teil des Zuschnitts an. Die beiden Laschenabschnittsteile 28a, 28b sind über einen Biegefalz 29 verbunden und der die Stirnwand 13 bildende Teil ist mit dem Laschenabschnittsteil 28b über einen Abreißfalz 30 verbunden, der ein Abtrennen zwischen Grifflasche und Stirnwand ermöglicht. An den beiden Längsrändern 31 des Teils für die Stirnwand 13 sind Klebelaschen 32 einander gegenüberliegend ausgebildet, die zum Verbinden der Stirnwand 13 mit den Seitenwänden 11, 12 dienen. Vor dem Herstellen des Deckels durch entsprechendes Umfalten der die Wandabschnitte bildenden Teile erfolgt erfindungsgemäß eine Vorfaltung, wozu zunächst auf die Laschenabschnittsteile 28a, 28b auf ihren einander zugewandten Seiten eine Klebeschicht aufgebracht wird. Danach wird das die Stirnwand 13 bildende. Teil mit dem Laschenabschnittsteil 28b um den Biegefalz 29 um 180° gefaltet. Hierbei kommen die mit Kleber versehenen Seiten der Laschenabschnittsteile 28a, b in gegenseitige Anlage und verkleben miteinander, so daß die Grifflasche 28 ausgebildet wird. Anschließend wird der die Stirnwand 13 bildende Teil wieder um 180° um den Abreißfalz 30 zurückgefaltet, wobei durch punktuelles Aufbringen von Kleber an der Außenseite der Lasche 28b, die der Stirnwand 13 zugekehrt ist, in der zurückgefalteten Stellung ein Verkleben zwischen der Außenseite der Stirnwand 13 und der Lasche erfolgt. Der derart vorgefaltete Deckelzuschnitt wird dann im üblichen Fallverfahren zum Deckel gefaltet und geklebt. Durch den erfindungsgemäß vorgesehenen Abreißfalz 30 kann während des Gebrauchs dann durch Abreißen der Lasche von der Stirnwand 13 mittels der Lasche der Wandabschnitt 16 des Deckels um den Falz 17 nach oben geschwenkt werden, wie das im Obigen erläutert ist.

## Patentansprüche

1. Verpackungsbehälter aus Pappe oder ähnlichem Material, insbesondere eine aus Zuschnitten durch Falten und/oder Kleben hergestellte, in Grundfläche und Querschnitt rechteckige Schachtel, mit einem zur Aufbewahrung und Entnahme von Einzelteilen vorgesehenen Unterteil (2) und einem darüber stülpbaren, aus vier rechtwinklig über eine obere, ebene Wand (14) miteinander verbundenen Seitenwände (10, 11, 12, 13) bestehenden, das Unterteil (2) verschließenden Oberteil (3), wobei die obere Wand (14) durch einen Falz (17) in einen hinteren und einen vorderen Wandabschnitt (15) bzw. (16) unterteilt ist und am hinteren Wandabschnitt (15) Seitenwandabschnitte (19) rechtwinklig in Richtung auf das Unterteil (2) abgebogen sind, die mit den zugehörigen, die Längswände bildenden Seitenwänden (10, 11) verbunden sind und an dem vorderen Wandabschnitt (16), beginnend am Falz (17) und ausgehend von dem am Falz (17) endenden Längsrändern des vorderen Wandabschnitts (16) als Führungslaschen dienende Seitenwandabschnitte (20) angeformt sind, die senkrecht zur Oberseite in Richtung auf das Unterteil (2) abgewinkelt und an ihrer dem Falz (17) gegenüberliegenden Randkante (23) kreisbogenförmig ausgebildet sind, so daß eine Verschwenkbarkeit innerhalb des Oberteils (3) gegeben ist, wobei der von den durch die Randkante (23) verbundenen, oberen Längsrändern (24) und den zu diesen quer verlaufenden Längsrändern (25) der Seitenwandabschnitte (20) eingeschlossene Winkel > 90° ist sowie die als Seitenwandabschnitte (20) ausgebildeten Führungslaschen mit dem Oberteil (3) über Sollbruchstellen (27) im Bereich von die Seitenwandabschnitte (19, 10) trennenden Schlitzen verbunden sind.

2. Verpackungsbehälter nach Anspruch 1, dadurch gekennzeichnet, daß die oberen Längsränder (24) und die quer zu diesen verlaufenden Längsränder (25) der Seitenwandabschnitte (20) gleich lang sind.

3. Verpackungsbehälter nach Anspruch 1 oder 2, dadurch gekennzeichnet, daß in einem Kreisbogenbereich vor den Längsrändern (25) der die Führungslaschen bildenden Seitenwandabschnitte (20) eine Radiusvergrößerung des Radius R der Randkante (23) auf R + a vorhanden ist, wobei der Betrag R + a :5 der Höhe h des Oberteils (3) ist.

4. Verpackungsbehälter nach einem der Ansprüche 1 bis 3, dadurch gekennzeichnet, daß der Falz (17) etwa in einem Abstand von der Vorderkante (26) des vorderen Wandabschnitts (16) der oberen Wand (14) des Oberteils (3) verläuft, der :s der Höhe h des Oberteils (3) ist.

5. Verpackungsbehälter nach einem der Ansprüche 1 bis 4, dadurch gekennzeichnet, daß an der dem Falz (17) gegenüberliegenden Vorderkante (26) der oberen Wand (14) des Oberteils (3) eine Grifflasche ausgebildet ist, die aus zwei miteinander verklebten Grifflaschenabschnitten (28a, 28b) gebildet wird, die in Verlängerung des den vorderen Wandabschnitt (16) der oberen Wand (14) bildenden Zuschnittsteiles ausgebildet sind und durch einen Biegefalz (29) verbunden sind und der Laschenabschnitt (28b) über einen Abreißfalz (30), mit dem die Stirnwand (13) bildenden Zuschnittsteil verbunden ist.

## Revendications

1. Récipient d'emballage en carton ou en en matière analogue, en particulier une boîte de surface au sol et de section rectangulaires, manufacturée par découpe, pliage et/ou collage, possédant une partie inférieure (2) prévue pour le stockage et prélèvement de pièces détachées et une partie supérieure (3) qui coiffe et ferme la partie inférieure (2), cette partie supérieure consistant de quatre parois latérales (10, 11, 12, 13) reliées à angle droit par une paroi supérieure plane (14), la paroi supérieure (14) étant partagée par une rainure de pliage (17) en une partie postérieure et une partie antérieure (15), respectivement (16) et sur la partie postérieure (15), des portions de paroi latérale (19) sont pliées à angle droit dans la direction de la partie inférieure (2), ces portions étant reliées aux parois latérales (10, 11) qui forment les parois longitudinales et des portions de paroi latérale (20) servant de languettes de guidage étant moulées sur la partie de paroi antérieure (16) en commençant par la rainure et qui débutent aux bords longitudinaux de la partie de paroi antérieure (16) qui finissent à la rainure (17), ces languettes étant pliées verticalement par rapport à la face supérieure dans la direction de la partie inférieure (2) et ayant une forme en arc le long de leur bord (23) situé à l'opposé de la rainure (17), ce qui assure la pivotabilité à l'intérieur de la partie supérieure (3), l'angle délimité par les bords longitudinaux supérieurs (24) reliés par le bord (23) et les bords longitudinaux (25), s'étendant transversalement par rapport aux premiers, des portions de paroi latérale (20) étant supérieur à 90°, les languettes de guidage ayant la forme de portions de paroi latérale (20) étant reliées à la partie supérieure (3) par des points de rupture (27) dans la région de fentes séparant les portions de paroi latérale (19, 10).

2. Récipient d'emballage selon la revendication 1, caractérisé en ce que les bords longitudinaux supérieurs (24) et les bords (25) s'étendant transversalement par rapport à ceux-ci des portions (20) des parois latérales ont la même longueur.

3. Récipient d'emballage selon la revendication 1 ou 2, caractérisé en ce qu'il existe, dans une région en arc de cercle avant les bords (25) des portions de paroi latérale (20) constituant les languettes de guidage, le rayon R du bord (23) étant augmenté à R+a, la valeur R+a étant inférieure/égale à la hauteur h de la partie supérieure (3).

4. Récipient d'emballage selon l'une des reven- . dications 1 à 3, caractérisé en ce que la rainure de pliage (17) s'étend sensiblement à une distance du bord antérieur (26) de la partie (16) de la paroi (14) de la partie supérieure (3) qui est inférieure/égale à la hauteur h de la partie supérieure (3).

5. Récipient d'emballage selon l'une des revendications 1 à 4, caractérisé en ce qu'une languette de maniement est formée sur le bord antérieur (26) de la paroi supérieure (14) de la partie supérieure (3) située à l'opposé de la rainure de pliage (17), cette languette de maniement étant formée de deux portions de languette (28a, 28b) collées ensembles, prolongeant la partie découpée formant la portion de paroi antérieure (16) de la paroi supérieure (14) et reliées par une rainure de pliage (29), et en ce que la portion de languette (28b) est reliée à la portion découpée constituant la paroi frontale (13) par une rainure de détachement (30).

## Claims

1. Packaging container made of cardboard or a similar material, especially a box produced from blanks by folding and/or glueing and of rectangular base area and cross-section, with a bottom part (2) provided for the storage and removal of individual articles, and with a top part (3) which can be put over this and consists of four sidewalls (10, 11,12,13) connected to one another at right angles via an upper plane wall (14) and which closes the bottom part (2), the upper wall (14) being subdivided by means of a fold (17) into a rear wall portion (15) and a front wall portion (16), and on the rear wall portion (15) side-wall portions (19) being bent at right angles in the direction of the bottom part (2) and beingconnected to the associated sidewalls (10, 11) forming the longitudinal walls, and there being formed on the front wall portion (16), starting at the fold (17) and extending from the longitudinal edges of the front wall portion (16) which terminate at the fold (17), side wall portions (20) which serve as guide tabs and are angled perpendicularly to the top side in the direction of the bottom part (2) and which are in the form of an arc of a circle at their edge contour (23) located opposite the fold (17), so that a pivotability within the top part (3) is provided, the angle formed by the upper longitudinal edges (24) connected by the edge contour (23) and the longitudinal edges (25), transverse to these, of the side-wall portions (20) being > 90°, and the guide tabs designed as side-wall portions (20) being connected to the top part (3) via predetermined breaking points (27) in the region of slots separating the side wall portions (19, 10).

2. Packaging container according to Claim 1, characterized in that the upper longitudinal edges (24) and the longitudinal edges (25), transverse to these, of the side-wall portions (20) are of the same length.

3. Packaging container according to Claim 1 or 2, characterized in that in a circle-arc sector in front of the longitudinal edges (25) of the side-wall portions (20) forming the guide tabs there is a radius increase of the radius R of the edge contour (23) to R + a, the amount R + a being at most equal to the height h of the top part (3).

4. Packaging container according to one of Claims 1 to 3, characterized in that the fold (17) extends approximately at a distance from the front edge (26) of the front wall portion (16) of the upper wall (14) of the top part (3) which is at most equal to the height h of the top part (3).

5. Packaging container according to one of Claims 1 to 4, characterized in that formed on the front edge (26), opposite the fold (17), of the upper wall (14) of the top part (3) is a grip tab produced from two grip-tab portions (28a, 28b) glued to one another and formed in the extension of the blank part constituting the front wall portion (16) of the upper wall (14) and connected by means of a bending fold (29), and the tab portion (28b) is connected via a tear-off fold (30) to the blank part forming the end wall (13).
